# EUROPÄISCHE PATENTSCHRIFT

(11) **EP 0 748 898 B1**
(45) Veröffentlichungstag und Bekanntmachung des Hinweises auf die Patenterteilung: **15.07.1998**
(21) Anmeldenummer: 96890080.3
(22) Anmeldetag: 06.05.1996
(51) Int. Cl.: E01B 27/13

(54) **Maschine zum Stabilisieren eines Gleises**
Machine for stabilizing a railway track
Machine pour l'assainissement d'une voie ferrée

(30) Priorität: 16.06.1995 AT 1035/95
(43) Veröffentlichungstag der Anmeldung: 18.12.1996
(73) Patentinhaber: Franz Plasser Bahnbaumaschinen- Industriegesellschaft m.b.H., 1010 Wien (AT)
(72) Erfinder: Theurer, Josef, 1010 Wien (AT); Lichtberger, Bernhard, Dr., 4060 Leonding (AT)

(56) Entgegenhaltungen:
- EP-A- 0 616 077
- DE-B- 1 149 304
- US-A- 4 046 079
- US-A- 4 064 807
- EISENBAHNTECHNISCHE RUNDSCHAU, Bd. 36, Nr. 10, Oktober 1987, DARMSTADT DE, Seiten 663-667, XP002014667 GERHARD KAESS: "Erfahrungen und Ergebnisse aus dem Einsatz des dynamischen Gleisstabilisators"

## Beschreibung

Die Erfindung betrifft eine Maschine zum Stabilisieren eines aus Schienen und Schwellen gebildeten Gleises, mit einem auf Schienenfahrwerken abgestützten Maschinenrahmen und zwei durch Höhenverstellantriebe am Maschinenrahmen angelenkten, am Gleis abrollbaren und in Maschinenlängsrichtung hintereinander angeordneten Stabilisationsaggregaten, denen jeweils ein mit einem Antrieb verbundener Schwingungserreger zur Erzeugung von senkrecht zur Maschinenlängsrichtung verlaufenden Schwingungen zugeordnet ist.

Eine derartige, allgemein auch als Gleisstabilisator bezeichnete Maschine wird in dem Artikel "Erfahrungen und Ergebnisse aus dem Einsatz des Dynamischen Gleisstabilisators" in der Zeitschrift "Eisenbahntechnische Rundschau", Oktober 1987, Seiten 663 - 667, näher beschrieben. Die zwischen den Schienenfahrwerken befindlichen Stabilisationsaggregate werden im Arbeitseinsatz mit Hilfe von insgesamt acht Spurrollen und an die Außenseite der Schienenköpfe anliegenden Rollentellern formschlüssig mit den Schienen des Gleises in Eingriff gebracht. Unter kontinuierlicher Vorfahrt der Maschine versetzen die beiden synchronisierten Schwingaggregate das Gleis in horizontale und senkrecht zur Maschinenlängsrichtung verlaufende, gleichgerichtete Schwingungen. Die Schwingfrequenz ist von 0 bis 45 Hz verstellbar, die gesamte Schlagkraft beträgt je nach Frequenz 0 bis etwa 350 kN.

Über vier hydraulische Höhenverstellantriebe, die sich gegen den Maschinenrahmen gelenkig abstützen, wird der Gleisrost gleichzeitig vertikal belastet. Die maximale Auflast beträgt 360 kN. Durch die horizontalen Schwingungen unter gleichzeitiger vertikaler Belastung der Stabilisationsaggregate erfolgt eine Verdichtung des Bettungskörpers zwischen und unterhalb der Schwellen. Durch diese Verdichtung entsteht nicht nur eine künstlich herbeigeführte Setzung des Gleises, sondern als wesentlicher Effekt eine erhöhte, flächenbündige Haftreibung zwischen den Schwellen und der hochverdichteten Struktur des Schotterbettes und somit eine Maximierung des Gleis-Querverschiebewiderstandes. Zur Anpassung des dynamischen Verdichtungseffektes an die jeweiligen Bettungsverhältnisse ist ein die Unwuchterreger der Stabilisationsaggregate beaufschlagender hydrostatischer Antrieb stufenlos regelbar ausgebildet.

Durch den schwingenden Gleisrost verursachte Erschütterungsemissionen, die zwar als Ergebnis zahlreicher Untersuchungen keine schädlichen Einwirkungen auf direkt in Gleisnähe anschließende Kunstbauten bewirken, rufen jedoch insbesondere im Stadtgebiet bei Passanten und Anrainern in Unkenntnis des Arbeitsvorganges Angstgefühle und dergleichen negative Eindrücke hervor.

Durch US 4 064 807, US 4 046 079 und US 4 046 078 sind weitere Gleisstabilisatoren beschrieben.

Die Aufgabe der vorliegenden Erfindung liegt nun in der Schaffung einer Maschine der eingangs beschriebenen Art, mit der durch die Schwingungen der Stabilisationsaggregate verursachte Erschütterungsemissionen auf unmittelbar seitlich an den Gleisdamm anschließende Bereiche reduzierbar sind.

Diese Aufgabe wird erfindungsgemäß mit einer Maschine der gattungsgemäßen Art dadurch gelöst, daß die Schwingungserreger zur Erzeugung von gegeneinander phasenverschobenen Schwingungen ausgebildet sind.

Mit dieser phasenversetzten Schwingung der Stabilisationsaggregate ist in überraschender Weise ohne nennenswerte Beeinträchtigung des Verdichtungseffektes in bezug auf das Schotterbett eine wesentliche Reduktion der Erschütterungsemissionen erzielbar. Somit ist die Maschine selbst in dicht besiedeltem Stadtgebiet sowohl tagsüber als auch nachts unter Erzielung der gewünschten Gleisstabilisation uneingeschränkt einsetzbar. Bei der erfindungsgemäßen Lösung ist von besonderem Vorteil, daß der konstruktive Aufwand minimal ist und daraus resultierend keine Änderung eines im jahrzehntelangen Arbeitseinsatz bereits bestens bewährten Konstruktionsprinzipes erforderlich ist.

Gemäß einer vorteilhaften Weiterbildung sind die Schwingungserreger zweier Stabilisationsaggregate durch eine mechanische Kupplung miteinander verbunden. Damit ist das Ausmaß der Phasenverschiebung exakt konstant zu halten.

Eine andere bevorzugte Ausführung besteht darin, daß jeder Schwingungserreger aus zwei um eine in Maschinenlängsrichtung und horizontal verlaufende Achse gegensinnig rotierenden Unwuchten zur Erzeugung horizontaler, sinusförmiger Schwingungen gebildet ist. Mit dieser konstruktiv vereinfachten und zuverlässigen Ausführung verlaufen beide Schwingungen genau in einer gemeinsamen horizontalen Ebene.

Gemäß einer weiteren vorteilhaften Ausführung der Erfindung beträgt die Phasenverschiebung der von den Stabilisationsaggregaten erzeugten, in horizontaler Ebene verlaufenden Schwingungen 180°. Damit ist eine optimale Reduktion der an die Gleisumgebung abgegebenen Erschütterungsemissionen gewährleistet.

Im folgenden wird die Erfindung anhand eines in der Zeichnung dargestellten Ausführungsbeispieles näher beschrieben.

Es zeigen:
Fig. 1 eine Seitenansicht einer Maschine zum Stabilisieren eines aus Schienen und Schwellen gebildeten Gleises, mit in horizontale Schwingungen versetzbaren Stabilisationsaggregaten,
Fig. 2 einen vergrößerten Querschnitt durch die Maschine gemäß der Schnittlinie II in Fig. 1, und
Fig. 3 eine schematisierte Draufsicht auf zwei Stabilisationsaggregate.

Die in Fig. 1 ersichtliche und allgemein auch als Gleisstabilisator bezeichnete Maschine 1 zum Verdichten der Schotterbettung eines Gleises 2 besteht aus einem auf Schienenfahrwerken 3 abgestützten Maschinenrahmen 4, dem eine Energieeinheit 5 mit einem Fahrantrieb 6 sowie Fahrkabinen 7 zugeordnet sind. Zwischen den beiden endseitig angeordneten Schienenfahrwerken 3 und unterhalb des Maschinenrahmens 4 sind zwei durch Höhenverstellantriebe 8 in vertikaler Richtung verstellbare, in Maschinenlängsrichtung hintereinander angeordnete Stabilisationsaggregate 9 vorgesehen. Zur Kontrolle der Gleisabsenkung dient ein Bezugsystem 10.

Jedem Stabilisationsaggregat 9 ist ein Schwingungserreger 11 zur Erzeugung horizontaler bzw. parallel zur Gleisebene und in Maschinenquerrichtung verlaufender Schwingungen zugeordnet. Die Schwingungserreger 11 beider Stabilisationsaggregate 9 sind durch eine mechanische Kupplung 12 in Form einer Gelenkwelle miteinander verbunden und durch einen Antrieb 13 in Rotation versetzbar.

Wie in Fig. 2 ersichtlich, ist jeder Schwingungserreger 11 aus zwei um eine gemeinsame, in Maschinenlängsrichtung und horizontal verlaufende Achse 14 gegensinnig mit gleicher Geschwindigkeit rotierenden Unwuchten 15 zur Erzeugung horizontaler sinusförmiger Schwingungen gebildet, die quer zur Maschinenlängsrichtung gerichtet sind. Wenn die eine Unwucht 15 dabei den höchsten Punkt der Umlaufbahn erreicht, befindet sich die zweite Unwucht 15 im selben Augenblick an ihrem tiefsten, d.h. um 180° dazu versetzten, Punkt. Jedes Stabilisationsaggregat 9 liegt durch (insgesamt vier) Spurkranzrollen 16 auf Schienen 17 des Gleises 2 auf. Jeweils zwei in Maschinenquerrichtung einander gegenüberliegende Spurkranzrollen 16 sind mit einem hydraulischen Spreizantrieb 18 verbunden. Die beiden Unwuchten 15 sind in einem mit den Höhenverstellantrieben 8 verbundenen Aggregatgehäuse 19 gelagert.

Zwischen den beiden jeweils einer Schiene 17 zugeordneten Spurkranzrollen 16 jedes Stabilisationsaggregates 9 ist eine Rollzange 20 um eine in Maschinenlängsrichtung verlaufende Achse 21 verschwenkbar am Aggregatgehäuse 19 gelagert. Diese Verschwenkung erfolgt durch einen hydraulischen Antrieb 22. Am unteren Ende jeder Rollzange 20 befindet sich ein um eine Achse 23 rotierbarer Rollteller 24. Zur Übertragung der Schwingbewegungen auf das Gleis 2 sind mit Hilfe des Spreizantriebes 18 die Spurkranzrollen 16 an die jeweils zugeordnete Schiene 17 anzupressen. Unter Beaufschlagung der Antriebe 22 erfolgt ein Andrücken der Rollteller 24 an die Schienenkopfaußenseiten.

Aus der schematischen Darstellung gemäß Fig. 3 ist klar ersichtlich, daß die Phasenverschiebung der von den beiden in Maschinenlängsrichtung hintereinander angeordneten Stabilisationsaggregaten 9 erzeugten, in horizontaler Ebene und senkrecht zur Maschinenlängsrichtung verlaufenden Schwingungen 180° beträgt. Folglich schwingt das eine Stabilisationsaggregat 9 bzw. dessen Unwuchten 15 auf die beispielsweise rechte Maschinenseite, während gleichzeitig das andere Stabilisationsaggregat 9 auf die gegenüberliegende linke Maschinenseite schwingt. Die Schwingungen sind durch Pfeile 25 angedeutet. Die mit Hilfe der Höhenverstellantriebe erzeugte vertikale Auflast während des Stabilisiervorganges bleibt in der bisher bekannten Art unverändert aufrecht.

## Patentansprüche

1. Maschine zum Stabilisieren eines aus Schienen und Schwellen gebildeten Gleises, mit einem auf Schienenfahrwerken (3) abgestützten Maschinenrahmen (4) und zwei durch Höhenverstellantriebe (8) am Maschinenrahmen (4) angelenkten, am Gleis (2) abrollbaren und in Maschinenlängsrichtung hintereinander angeordneten Stabilisationsaggregaten (9), denen jeweils ein mit einem Antrieb (13) verbundener Schwingungserreger (11) zur Erzeugung von senkrecht zur Maschinenlängsrichtung verlaufenden Schwingungen zugeordnet ist, dadurch gekennzeichnet, daß die Schwingungserreger (11) zur Erzeugung von gegeneinander phasenverschobenen Schwingungen ausgebildet sind.

2. Maschine nach Anspruch 1, gekennzeichnet durch zwei Stabilisationsaggregate (9), deren Schwingungserreger (11) durch eine mechanische Kupplung (12) miteinander verbunden sind.

3. Maschine nach Anspruch 1 oder 2, dadurch gekennzeichnet, daß jeder Schwingungserreger (11) aus zwei um eine in Maschinenlängsrichtung und horizontal verlaufende Achse (14) gegensinnig rotierenden Unwuchten (15) zur Erzeugung horizontaler, sinusförmiger Schwingungen gebildet ist.

4. Maschine nach einem der Ansprüche 1, 2 oder 3, dadurch gekennzeichnet, daß die Phasenverschiebung der von den Stabilisationsaggregaten (9) erzeugten, in horizontaler Ebene verlaufenden Schwingungen 180° beträgt.

## Claims

1. A machine for stabilizing a track composed of rails and sleepers, comprising a machine frame (4) supported on on-track undercarriages (3) and two stabilizing units (9) linked by means of vertical adjustment drives (8) to the machine frame (4), adapted to ride on the track (2) and arranged one following the other in the longitudinal direction of the machine, a vibration generator (11) connected to a drive (13) being associated with each stabilizing unit to generate vibrations extending perpendicularly to the longitudinal direction of the machine, characterized in that the vibration generators (11) are designed to generate vibrations which are out-of-phase with one another.

2. A machine according to claim 1, characterized by two stabilizing units (9), of which the vibration generators (11) are joined together by means of a mechanical coupling (12).

3. A machine according to claim 1 or 2, characterized in that each vibration generator (11) is formed from two eccentric masses (15) rotating in opposite directions around an axis (14) extending in the longitudinal direction of the machine and horizontally so as to generate horizontal, sinusoidal vibrations.

4. A machine according to one of claims 1, 2 or 3, characterized in that the phase difference of the vibrations generated by the stabilizing units (9) and extending in the horizontal plane is 180°.

## Revendications

1. Machine de stabilisation d'une voie formée par des rails et des traverses, avec un châssis de machine (4) prenant appui sur des trains de roulement sur rails (3) et deux appareils de stabilisation (9) articulés par des commandes de réglage en hauteur (8) au châssis de machine (4), pouvant rouler sur la voie (2) et disposés l'un derrière l'autre dans la direction longitudinale de la machine auxquels est associé respectivement un générateur d'oscillations (11) relié à une commande (13) pour produire des oscillations s'étendant perpendiculairement à la direction longitudinale de la machine, caractérisée en ce que les générateurs d'oscillation (11) sont réalisés pour produire des oscillations dont les phases sont décalées les unes par rapport aux autres.

2. Machine selon la revendication 1, caractérisée par deux appareils de stabilisation (9) dont les générateurs d'oscillations (11) sont reliés l'un à l'autre par un accouplement mécanique (12).

3. Machine selon la revendication 1 ou 2, caractérisée en ce que chaque générateur d'oscillations (11) est formé par deux masses non équilibrées (15) tournant en sens inverse autour d'un axe (14) s'étendant dans la direction longitudinale de la machine et horizontalement pour produire des oscillations horizontales sinusoïdales.

4. Machine selon l'une des revendications 1, 2 ou 3, caractérisée en ce que le décalage des phases des oscillations produites par les appareils de stabilisation (9), s'étendant dans le plan horizontal, est de 180°.
